# EUROPÄISCHE PATENTSCHRIFT

(11) **EP 2 910 497 B1**
(45) Veröffentlichungstag und Bekanntmachung des Hinweises auf die Patenterteilung: **26.05.2021**
(21) Anmeldenummer: 15000346.5
(22) Anmeldetag: 06.02.2015
(51) Int. Cl.: B65F 3/04

(54) **Entsorgungsfahrzeug mit zumindest einer Zuführungseinrichtung für die Aufnahme von Reststoffen oder dergleichen**
Waste disposal vehicle with at least one loading device for receiving waste material or the like
Véhicule pour déchets doté d'au moins un dispositif de chargement pour la réception de déchets ou similaires

(30) Priorität: 06.02.2014 DE 102014001482
(43) Veröffentlichungstag der Anmeldung: 26.08.2015
(73) Patentinhaber: Skrypzak, Roland, 64807 Dieburg (DE)
(72) Erfinder: Skrypzak, Roland, 64807 Dieburg (DE)
(74) Vertreter: Busse, Harald F.W.

(56) Entgegenhaltungen:
- EP-A1- 1 674 411
- EP-A1- 2 275 990
- WO-A1-2014/016307
- DE-A1-102012 006 536
- DE-U1-202014 005 936

## Beschreibung

Die Erfindung betrifft ein Entsorgungsfahrzeug mit zumindest einem fahrzeuggestützten Aufnahmebehälter für Reststoffe, Wertstoffe oder dergleichen und mit zumindest einer Zuführungseinrichtung zur Aufnahme und Übergabe von zu entsorgendem Gut an den Aufnahmebehälter nach dem Oberbegriff des Anspruchs 1.

Bei der Sammlung von Hausmüll, Industriemüll, Reststoffen, die eine Wertstoffsortieranlage durchlaufen haben, Papier, Schlacken oder anderen Zuschlagstoffen oder ähnlichen in festen Behältern oder Säcken bereitgestellten Materialien oder auch beim Aufkehren oder Räumen von Schmutz, Schnee, Streugut oder anderen Stoffen mit Hilfe von Entsorgungsfahrzeugen ist zunehmend eine effizienzgesteigerte Entsorgung gefragt, bei der die Möglichkeit besteht, die aufgenommenen Stoffe mit möglichst minimiertem Personal- und Zeiteinsatz sammeln und transportieren zu können. Ferner sollen diese Fahrzeuge möglichst unterschiedliche Behälter aufnehmen und entleeren können. Dabei soll der Entleervorgang möglichst schnell gehen, um während einer Tour eine möglichst große Zahl von Behältern entleeren zu können. Insbesondere ist es gewünscht, daß ein Fahrer des Fahrzeugs als einzige Bedienperson auch den Betrieb der Zuführungseinrichtung zur Aufnahme und Entleerung der Behälter oder dergleichen steuert.

Um dies etwa bei Seitenladern zu ermöglichen, ist der Fahrerplatz üblicherweise auf der rechten Fahrzeugseite angeordnet, so daß der Fahrer eine nach rechts ausgreifende Zuführungseinrichtung auch optisch überwachen kann und insbesondere bei Annäherung von Personen in den Gefahrenbereich die Funktion stoppen kann. Eine derartige Sicht-überwachung setzt jedoch ein Spezialchassis voraus, das kostenaufwendig ist. Insbesondere zeigt sich, daß der Aufbau und das Chassis unterschiedlich verschleißen. Ein gebrauchtes Chassis dieser Art ist jedoch am Markt schwer zu plazieren, da seine Einsatzmöglichkeiten eng begrenzt sind.

Es ist daher wünschenswert, ein Entsorgungsfahrzeug der genannten Art, insbesondere auch als Seitenlader, auch mit einem üblichen, linksgelenkten Standard-LKW-Chassis ausrüsten zu können. Hier hat jedoch der Fahrer zur rechten Seite nur eingeschränkte Sichtmöglichkeiten. Auch bei anderen Entsorgungsfahrzeugen, wie etwa Frontladern, Heckladern, Kehr- und Räumfahrzeugen, ist eine Sichtüberwachung des gesamten Gefahrenbereichs sehr personalintensiv und häufig unzuverlässig.

Die EP 2 275 990 A1 zeigt die Möglichkeit, über eine Sensorik eine dreidimensionale Bilderfassung zu ermöglichen. Eine Anwendung für ein Entsorgungsfahrzeug ist hier nicht gezeigt.

Die DE 10 2012 006536 A1 zeigt eine Kameraanordnung an einem Entsorgungsfahrzeug, die die Auswertung zweidimensionaler optischer Bilder erlaubt und bei signifikanten Änderungen eines aufgenommenen Bildes einen Alarm auslöst. Dabei gibt es die üblichen Probleme optischer Systeme, wie etwa Dunkelheit, Nebel, Regenschwaden...

Die WO 2014/016307 A1 zeigt ein Entsorgungsfahrzeug mit einer Kameraanordnung und mit der Möglichkeit, Objekte im erfaßten Bereich als unschädlich zu markieren, um damit einen Funktionsstop ausschließen zu können. Auch hier finden zwingend optische Systeme Anwendung.

In der EP 1 674 411 A1, die ein Entsorgungsfahrzeug gemäß dem Oberbegriff des Patentanspruchs 1 offenbart, werden in einer ersten Ausführung nebeneinander vier Sensoren am Fahrzeugheck eingesetzt, die jeweils nur eine Linie nach hinten überwachen können. Dies macht auch die Nebeneinanderanordnung von mehreren derartiger Sensoren erforderlich, um ansatzweise wenigstens eine horizontale Ebene absichern zu können. Eine Volumenerfassung ist aufgrund der jeweiligen Eindimensionalität völlig ausgeschlossen. In einer zweiten Ausführung ist eine einzige Kamera vorgesehen, die in der Fahrzeugquermitte angeordnet ist und von dort aus einen von hinten gesehen elliptisch geformten Bereich überwachen soll. In jedem Fall ist auch hier von Volumenberechnung oder von Erfassung einer Volumenänderung an keiner Stelle die Rede.

Der Erfindung liegt das Problem zugrunde, die Betriebssicherheit von Entsorgungsfahrzeugen zu verbessern.

Die Erfindung löst dieses Problem durch ein Entsorgungsfahrzeug mit den Merkmalen des Anspruchs 1. Hinsichtlich vorteilhafter Ausgestaltungen wird auf die weiteren Ansprüche 2 bis 14 verwiesen.

Durch das erfindungsgemäße Entsorgungsfahrzeug ist dadurch, daß dieses mit zumindest einer überwachenden und dreidimensionale Raumbilder erstellenden Kameraanordnung und mit einer Bildauswerteeinheit versehen ist, von der eine Volumenberechnung eines von der Kameraanordnung aufgenommenen Raumes durchführbar sowie eine ggf. bei Eindringen eines Objektes in diesen Raum erfolgenden Volumenveränderung erfaßbar ist, eine einfache und schnell reagierende Überwachungsmöglichkeit eines kritischen Raumes erreicht. Es muß keine Überwachung etwa eines Kamerabildes durch Menschen erfolgen, sondern die Raumerfassung, die Volumenberechnung und die Auslösung bei Veränderung des Ausgangsvolumens erfolgen vollautomatisch.

Von der Bildauswerteeinheit muß dabei auch keine Mustererkennung oder ein ähnlich aufwendiges Verfahren durchgeführt werden, sondern es kann mit wenig Rechenkapazität in sehr kurzer Zeit die Volumenberechnung des aufgenommenen dreidimensionalen Bildes erzeugen. Hierzu können beispielsweise PMD-Verfahren mit einer Kombination von Bilderfassung und Laufzeiterfassung ausgesandten Lichts verwendet werden.

Sehr günstig erfaßt die Kameraanordnung dabei einen um den Wirkbereich der Zuführungseinrichtung gelegten Raum, also den Raum, in dem durch das Absetzen zumindest eines aufgenommenen Behälters möglicherweise Schäden entstehen können, etwa durch in diesen Bereich eindringende Personen.

Wenn die Kameraanordnung als Referenz ein Ausgangsbild erfaßt und mit diesem von der Bildauswerteeinheit ein Ausgangsvolumen des aufgenommenen Raumes berechnet wird, zum Beispiel zu Beginn eines Entleerungsvorgangs eines oder mehrerer Behälter, und nachfolgend getaktet weitere Bilder aufgenommen und hieran erneute Volumenberechnungen durchgeführt werden, ist eine vollständige Bildauswertung nur einmal am Anfang der Bewegung nötig. Danach reicht es, nur noch Änderungen wahrzunehmen und dort geänderte Volumina zu berechnen, so daß der Rechenaufwand gering ist. Dadurch können die Taktungen der Bildaufnahmen und Voluminaberechnungen sehr kurz gewählt werden, der Rechenaufwand ist relativ gering. Dadurch werden schnelle Reaktionen des Systems auf mögliche Gefahren möglich.

Bei einer erfaßten Volumenveränderung des aufgenommenen Raumes kann insbesondere ein optischer oder akustischer Alarm ausgelöst werden und/oder direkt ein Funktionsstop bewirkbar sein, der ohne menschliches Eingreifen erfolgt. Auch ein Umschalten in einen Langsamfahrbetrieb des Fahrzeugs oder der Zuführungseinrichtung kann je nach überwachtem Bereich möglich sein.

Günstig bleibt eine Volumenveränderung unterhalb eines Schwellwertes unberücksichtigt, so daß beispielsweise ein Zweig, der in den überwachten Bereich hineinweht, folgenlos bleibt.

Die Kameraanordnung kann eine Stereo-Anordnung zur Erfassung dreidimensionaler Bilder umfassen, zusätzlich oder alternativ kann sie mit Hilfe einer Triangulation oder mit der o. g. Laufzeitmessung (kohärent oder inkohärent) arbeiten.

Eine eventuelle Bewegung der Zuführungseinrichtung selbst wird vorteilhaft im Programm hinterlegt und so automatisch nicht als Volumenveränderung ausgewertet. Alternativ kann eine tiefe Kameraanordnung vorgesehen sein und das System ausschalten, sobald die Zuführungseinrichtung eine Mindesthöhe beim Absetzen unterschritten hat, so daß die Zuführungseinrichtung mit dem aufgenommenen Behälter selbst gar nicht im Bild auftaucht. Auch dann ist die Bewegung der Zuführungseinrichtung unschädlich für das Überwachungssystem. Beispielsweise kann die Höhe des überwachten Raumes somit unterhalb von zwei Metern bleiben. In der Fläche kann es ebenfalls ausreichen, nur einen kleinen Bereich von zum Beispiel drei Metern mal drei Metern zu erfassen.

Insbesondere kann vorteilhaft ein PMD-System verwendet werden; dieses kann zusätzlich digitale Filter beinhalten, so daß etwa Regen oder ein Wasserschwall aus dem Behälter oder vom Fahrzeugdach ebenso keinen Alarm auslöst wie etwa eine Asche- oder Staubwolke oder aus dem Behälter herausfallendes Gut.

Neben der Überwachung eines Arbeitsbereichs der Zuführungseinrichtung kommt insbesondere auch in Betracht, daß von der Kameraanordnung und der Bildauswerteeinheit eine Anwesenheitskontrolle, insbesondere für eine Person auf einem Trittbrett, durchführbar ist. Damit kann zum Beispiel die maximale Fahrzeuggeschwindigkeit bestimmt werden.

Günstig ist zumindest jeweils eine Kamera zur Front-, zur Heck-, und zu jeder Querseitenüberwachung des Fahrzeugs vorgesehen, so daß eine Rundumüberwachung möglich ist. Auch ein sog. Birdview kann damit am Bildschirm dargestellt werden, insbesondere dann, wenn und in den Randbereichen deren Bilderfassung jeweils ein Anschlußbereich an das Bild der nächsten Kamera so eingestellt und berechnet wird, daß ein das Fahrzeug rings umgebender Raum vollständig erfaßt ist. Dieser Raum kann zum Beispiel eine Breite von typisch 2 bis 5 Metern haben.

Für die Aufnahme von parallel zum Straßenrand ausgerichtete Behälter ist es besonders sinnvoll, wenn zumindest eine Zuführungseinrichtung einer Querseite des Fahrzeuges zugeordnet ist und dieses einen Seitenlader bildet. Eine Einrichtung zur Beladung von der Front oder dem Heck aus kann zusätzlich oder alternativ vorgesehen sein. Bei einem Seitenlader ist zur automatisierten Entleerung ein Einmannbetrieb möglich, der sehr effektiv abläuft und ein sehr großes Spektrum an aufnehmbaren Behältergrößen abdeckt. Bei Ausbildung eines Seitenladers kann auch die Gesamtlänge gering gehalten werden. Die Einschüttöffnung kann eine Breite längs zum Fahrzeug derart aufweisen, daß dort Vierradgefäße mit 1,1 cbm oder auch größer, z. B. 2,3 oder 3,2 cbm, ebenso entleert werden können wie Zweiradgefäße mit z. B. 60 bis 360 Litern Inhalt.

Insbesondere für diesen Fall kann der erfaßte Überwachungsraum rings um das Fahrzeug unsymmetrisch und im Bereich der seitlichen Zuführungseinrichtung vergrößert sein. Beispielsweise beträgt hier die Breite des um das Fahrzeug überwachten Raums fünf Meter, nach vorne oder hinten hingegen vielleicht nur zwei Meter.

Weitere Vorteile und Merkmale der Erfindung ergeben sich aus teilweise in der Zeichnung dargestellten und nachfolgend beschriebenen Ausführungsbeispielen des Gegenstandes der Erfindung.

In der Zeichnung zeigt:
- Fig. 1: eine schematische Seitenansicht eines erfindungsgemäßen Entsorgungsfahrzeugs - hier beispielhaft als Seitenlader ausgebildet - mit der Möglichkeit zur Entleerung von verschiedenartigen Behältern, etwa Vier- oder Zweiradbe-hältern,
- Fig. 2: eine schematische Draufsicht auf ein Fahrzeug nach Figur 1, wobei die Kamerapositionen und die um das Fahrzeug überwachten Bereiche - in symmetrischer und unsymmetri-scher Ausbildung - angedeutet sind,
- Fig. 3: ein Schema zu unterschiedlichen Arten der berührungs-losen Geometrieerfassung.

Das in Fig. 1 dargestellte Entsorgungsfahrzeug 1 ist hier beispielhaft als Selbstfahrer ausgebildet. Auch ein gezogenes Fahrzeug als Anhänger oder Auflieger kann alternativ in Betracht kommen und erfindungsgemäß ausgebildet sein. Ebenso kommen unterschiedliche Fahrzeuggrößen in Betracht. So basiert etwa ein Entsorgungsfahrzeug 1 zur Aufnahme von Behältern häufig auf einem LKW-Chassis, während ein Räum- oder Kehrfahrzeug auch oft schmaler und kürzer ausgebildet ist.

Das hier gezeichnete Fahrzeug 1 umfaßt zumindest einen dem Fahrzeug zugeordneten Aufnahmebehälter 2 für Reststoffe oder Wertstoffe, zum Beispiel für Hausmüll, Industriemüll, Reststoffe, die eine Wertstoffsortieranlage durchlaufen haben, Papier, Gläser, Schlacke oder andere Zuschlagstoffe oder ähnliche in insbesondere festen Behältern oder auch in Säcken bereitgestellte Materialien oder Sperrgut.

Weiterhin umfaßt das Fahrzeug 1 zumindest eine in sich bewegliche und insgesamt mit 3 bezeichnete Zuführungseinrichtung für diese Stoffe, wobei die Zuführungseinrichtung 3 zum Über-Kopf-Entleeren von insbesondere Müllbehältern 4, 5, 6 und Weiterleitung des aufgenommenen Guts über eine Einschüttöffnung 9 in Richtung des fahrzeuggestützten Aufnahmebehälters 2 ausgebildet ist. Auch eine andere Zuführungseinrichtung 3, etwa für Säcke oder für aufgenommenen Schmutz oder Schnee einer Kehr- oder Räummaschine, kommt in Betracht.

Gemäß der nur schematischen Zeichnung ist eine Zuführungseinrichtung 3 einer Querseite des Fahrzeuges 1 zugeordnet, so daß dieses einen sog. Seitenlader bildet. Dadurch kann die hier eine Zuführungseinrichtung 3 seitlich des Fahrzeugs 1 stehende Behälter 4, 5, 6 mit einer quer zur Fahrtrichtung F ausgreifenden Bewegung greifen.

Auch beispielsweise ein Frontlader ist zusätzlich oder alternativ in ähnlicher Anordnung von Aufnahmebehälter 2 und Zuführungseinrichtung 3 möglich. Dann wäre der Aufnahmebehälter 2 von einer über die Fahrerkabine 7 greifenden Einrichtung mit bei ihrer Entleerung über Kopf gewendeten Behältern befüllbar. Ebenso kommt ein hier nicht gezeichneter Hecklader in Betracht.

Der hier gezeigte Seitenlader umfaßt zumindest einen aufwärts bewegbaren Tragarm 8b mit einer oder mehreren Aufnahmeeinrichtung(en) 8 für wahlweise Zweirad- und/oder Vierradgefäße 4, 5, 6. Gemäß der Darstellung nach Figur 1 umfaßt die Aufnahmeeinrichtung 8 eine sog. Zahn- oder Kammleiste. Die Aufnahmeeinrichtung 8 steht flach und somit raumsparend parallel zur Fahrzeugseite. Herausgreifende Arme sind nicht erforderlich. Die Aufnahmeeinrichtung(en) 8 kann oder können jeweils zumindest einen Kragen eines aufzunehmenden Müllbehälters 4, - oder mehrerer Behälter 5, 6 nebeneinander - untergreifen. Durch Anheben des Tragarms 8b können dann die Müllbehälter 4, 5, 6 über Kopf in die Einschüttöffnung 9 der Zuführungseinrichtung 3 entleert werden, wie zum Beispiel in Figur 3 für einen Großbehälter 4 dargestellt ist. Dabei ist oder sind der oder die Behälter 4, 5, 6 von einem zangenartig um eine Horizontalachse nach unten einschwenkenden Niederhalter 20 gesichert.

Der Einschüttöffnung 9 erlaubt die Entleerung verschiedener Behälter, beispielsweise das Entleeren eines Großbehälters 4 mit etwa 2,3 oder 3,2 cbm Inhalt, wie in Figur 3 dargestellt, oder eines mittleren Behälters mit etwa 1,1 cbm Inhalt oder eines oder nebeneinander zweier Zweiradgefäße mit jeweils 80 bis 360 Litern Inhalt, wie in Figur 2 angedeutet ist.

Das Entsorgungsfahrzeug 1 ist dabei mit zumindest einer überwachenden und dreidimensionale Raumbilder erstellenden Kameraanordnung 15; 16; 17; 18; 19 und mit einer Bildauswerteeinheit (zum Beispiel im Fahrerhaus 7 versehen, von der eine Volumenberechnung eines von der Kameraanordnung 15;16;17;18;19 aufgenommenen Raumes 21;22;23;24a;24b durchführbar sowie eine ggf. bei Eindringen eines Objektes in diesen Raum erfolgende Volumenveränderung erfaßbar sind.

Eine Kamera 15 ist hier beispielhaft zur Überwachung des Raums vor dem Fahrzeug 1, eine Kamera 16 zur Überwachung des Raums hinter dem Fahrzeug 1, eine Kamera 17 zur Überwachung des Bereichs links vom Fahrzeug und zwei Kameras 18, 19 zur Überwachung des Bereichs rechts vom Fahrzeug 1 vorgesehen. Die Kamera 19 kann dabei mit der Zuführungseinrichtung 3 mitbeweglich sein oder unterhalb der Zuführungseinrichtung angeordnet sein. Die weiteren Kameras sind fahrzeugfest.

Insbesondere kann die Kameraanordnung 15;16;17;18;19 einen um den Wirkbereich der Zuführungseinrichtung 3 gelegten Raum als Gefahrenbereich erfassen, wie hier anhand des in Figur 2 gezeichneten Raums 24a bzw. 24b verdeutlicht ist.

Dabei nimmt die Kameraanordnung (z. B. 18; 19) als Referenz ein 3D-Ausgangsbild auf und berechnet mit diesem über seine Bildauswerteeinheit (hier nicht gezeichnet) ein Ausgangsvolumen des aufgenommenen Raumes (z. B. 24b), zum Beispiel zu Beginn eines Entleerungsvorgangs eines oder mehrerer Behälter 4, 5, 6. Der jeweils aufgenommene Raum ist dabei in seinen Grenzen streng definiert und dient zur weiteren Berechnung als virtueller Raum. Nach Ermittlung des Referenzbildes und daran erfolgter Berechnung des Referenzvolumens werden nachfolgend während der Bewegung der Zuführungseinrichtung 3 getaktet weitere Bilder aufgenommen. Anhand dieser Bilder werden automatisch und idealerweise ohne menschliches Zutun jeweils erneute Volumenberechnungen durchgeführt.

Die Auswertung des aufgenommenen Raumes benötigt dann keine menschliche Beurteilung und auch keine maschinelle Mustererkennung, sondern allein eine erfaßte Volumenveränderung des aufgenommenen Raumes 24b kann einen Alarm und/oder einen Funktionsstop bewirken. Maßgeblich hierfür ist allein die gegenüber dem ursprünglichen Referenzbild ermittelte Volumenveränderung - keine sonstige Veränderung des aufgenommenen Bildes. Der erfaßte Raum 24b kann auch erheblich kleiner sein, als in der Zeichnung angedeutet, und beispielsweise 2m hoch sein und eine Fläche von ca. 3m ^{*} 3m erfassen.

In jedem Fall kann ein Alarm und/oder Funktionsstop bei (bewegtem oder stehendem) Aufenthalt eines Objekts innerhalb eines als kritisch deklarierten Nahbereichs 10 in dem zu überwachenden Bereich, insbesondere dem Arbeitsbereich 24a der Zuführungseinrichtung 3, bewirkt werden, auch wenn das Objekt sich gar nicht oder in Richtung von dem zu überwachenden Bereich weg bewegt. Jeder über eine Volumenveränderung erfaßte Aufenthalt eines Objekts in diesem Bereich 10 kann dann von der Bildauswerteeinheit mit einem sofortigen Funktionsstop - also Stillstand aller bewegbaren Mechanik - beantwortet werden.

Dabei kann eine Volumenveränderung unterhalb eines Schwellwertes unberücksichtigt bleiben, um etwa bewegte Zweige oder kleine Vögel im Bewegungsbereich der Zuführungseinrichtung 3 unberücksichtigt lassen zu können.

Die Erfassung von dreidimensionalen Bildern durch die jeweilige die Kameraanordnung 15; 16; 17; 18; 19 kann unterschiedlich erfolgen. So kann eine Stereo-Anordnung zur Erfassung dreidimensionaler Bilder vorgesehen sein, zusätzlich oder alternativ ist es möglich, daß die Kameraanordnung 15; 16; 17; 18; 19 mit Hilfe einer Triangulation arbeitet.

Insbesondere kann die Kameraanordnung 15; 16; 17; 18; 19 über eine Photomischdetektion (PMD) arbeiten und neben optischen Bildern auch Laufzeitunterschiede ausgesandten Lichts detektieren, so daß aus diesen Informationen gleichzeitig optische Strukturen und deren dreidimensionale Erstreckung erfaßt werden. Verschiedene bekannte Verfahren für eine Volumen- und Geometrieerfassung aus Kamerabildern sind in Figur 3 aufgezeigt. Mit der PMD-Technik können auch Filter programmiert sein, so daß beispielsweise eine unterhalb der Zuführungseinrichtung 3 angeordnete Kamera das Volumen unter diesem und dem in der Luft befindlichen Behälter überwacht und dabei Regen, einen Wasserschwall, Staub- oder Aschewolken aus dem angehobenen Behälter oder ähnliche unkritische Volumenveränderungen automatisch herausrechnet und nicht für eine Alarmauslösung verwendet. Mit der PMD-Technik ist es - anders als etwa mit Ultraschall - auch möglich, daß das Fahrzeug noch ein wenig während der Überwachung rollt oder sich seitlich neigt oder vibriert. Auch dies kann durch entsprechende Filter unberücksichtigt bleiben.

In jedem Fall kann dafür Sorge getragen werden, daß von der Bildauswerteeinheit die Bewegung der Zuführungseinrichtung 3 selbst nicht als Volumenveränderung ausgewertet wird. Hierzu ist es möglich, daß das Überwachungssystem erst einschaltet, wenn die Zuführungseinrichtung beim Anheben zumindest eines Behälters eine Mindesthöhe von z. B. 1,5 Metern erreicht hat, und ausschaltet, wenn die Zuführungseinrichtung beim Absetzen eine Mindesthöhe unterschritten hat. Damit kann der Raum unter der Zuführungseinrichtung und dem bewegten Behälter überwacht werden. Auf Schranken oder ähnliches als Zugangssperre in diesen Gefahrenbereich kann dann verzichtet werden.

Eine Infraroterfassung kann zusätzlich vorgesehen sein, um anhand der Temperatur eines Objekts belebte von unbelebten Objekten zu unterscheiden. Zudem kann der Fahrer bei einem ausgelösten Alarm etwa über ein zweidimensionales Bild entscheiden, ob er den Stop manuell aufhebt und die Zuführungseinrichtung 3 weiter nach unten bewegt.

Neben einer Überwachung eines Sicherheitsbereichs um das Fahrzeug, - zum Beispiel über die Räume 21, 22, 23, 24a und den unsymmetrisch erweiterten Raum 24b im Bereich der hier seitlichen Zuführungseinrichtung 3 - kann von der Kameraanordnung, zum Beispiel von einer Heckkamera 17 und der deren Erfassung auswertenden Bildauswerteeinheit, eine Anwesenheitskontrolle, insbesondere für eine Person auf einem Trittbrett, durchgeführt werden. Damit kann neben den o. g. Maßnahmen eines Alarms oder eines Funktionsstops, auch ein Fahrmodus, zum Beispiel mit einer limitierten Höchstgeschwindigkeit, geschaltet werden, wenn zumindest eine der Trittstufen besetzt ist. Eine Manipulation wie bei mechanischen Sensoren, die zum Beispiel verklemmt werden können, ist dabei ausgeschlossen.

In dem hier gezeichneten Ausführungsbeispiel ist, wie oben beschrieben, zumindest jeweils eine Kamera 15 zur Front-, 16 zur Heckseiten-und 17 und 18 zu jeder Querseitenüberwachung des Fahrzeugs 1 vorgesehen. In den Randbereichen deren Bilderfassung (in Figur 2 gestrichelt angedeutet) ist jeweils ein Anschlußbereich an das Bild der nächsten Kamera so eingestellt und berechnet, daß ein das Fahrzeug rings umgebender Raum vollständig erfaßt ist. Dabei kann auch in der Fahrerkabine 7 ein einziger Bildschirm reichen, um einen sog. Top view oder Bird view mit einer Rundumüberwachung, ähnlich wie in Figur 2 angedeutet, darzustellen. Das System benötigt zu seiner Funktion jedoch keinen Bildschirm und keine überwachende Person, sondern arbeitet vollständig autark. So kann auch das Ein- und Ausschalten der Überwachung des jeweiligen Raumes automatisch und zwangsweise über das Einleiten des Entleerungsvorgangs mit geschaltet werden.

Wie in Figur 2 gezeigt, kann der erfaßte Überwachungsraum 21, 22, 23, 24b rings um das Fahrzeug unsymmetrisch sein und im Bereich der seitlichen Zuführungseinrichtung 3 von der symmetrischen Erfassung 24a zu dem vergrößerten Überwachungsbereich 24b verändert sein, um somit der besonderen Gefährdung im Nahbereich 10 der Zuführungseinrichtung 3 Rechnung zu tragen.

Auch bei Ausbildung beispielsweise eines Frontladers (hier nicht gezeichnet) ist insofern eine Unsymmetrie möglich, als dann der vordere Überwachungsraum vergrößert sein kann.

Zusätzlich zu den eingebauten Kameras 15, 16, 17, 18, 19 ist auch eine Radar- oder Ultraschallüberwachung möglich, ebenso eine Wärmebilderfassung, um damit lebende Objekte von unbelebter Materie unterscheiden zu können.

Ebenso ist es möglich und besonders vorteilhaft, die 3D-Erfassung und Volumenberechnung jeweils mit einer 2D-Kamera zu koppeln und das 2D-Bild auch dem Fahrer zur Kontrolle zu übermitteln. Damit kann beispielsweise durch die aufgenommene 3D-Volumenerfassung bei Eindringen eines Objekts in den Gefahrenbereich das Absetzen eines Behälters automatisch stoppen, der Fahrer kann dann nach dem angezeigten 2D-Bild entscheiden, ob eine tatsächliche Gefahr besteht. Wenn zum Beispiel nur ein Luftballon in den Gefahrenbereich geweht wurde, kann er das Absetzen nach dem automatisch erfolgten Stop weiter fortsetzen.

Die Überwachung kann sowohl bei Stillstand und Betrieb des Fahrzeugs 1 als auch bei dessen langsamer Fahrt aktiv sein, so daß etwa auch schon im Rangierbetrieb Objekte, die sich in einen Gefahrenbereich hineinbegeben, erfaßt werden können. Auch dies verbessert die Sicherheit gerade im Ein-Mann-Betrieb. Insbesondere kann jedoch die Sicherheit im Absetzbereich des oder Behälter durch die Zuführungseinrichtung 3 mit einem solchen System besonders gut gewährleistet werden.

Die Anzahl der Kameras kann variieren. Es empfiehlt sich zumindest eine Kameraanordnung 18, 19 im Bereich von ausgreifenden Werkzeugen, wie etwa einer Zuführungseinrichtung 3. Auch eine Möglichkeit, Behälter abzusetzen und wieder aufzunehmen, wie bei einem Absetzkipper, wird insoweit als Zuführungseinrichtung verstanden, auch ein solches Fahrzeug kann ein erfindungsgemäßes Entsorgungsfahrzeug bilden.

Auch können die Kameratypen variieren, so daß beispielsweise nur für den Bewegungsbereich der Zuführungseinrichtung und den darunter befindlichen Absetzbereich für Behälter eine 3D-Überwachung durch z. B. PMD-Technik vorgesehen ist, während andere Kameras des Fahrzeugs 1 nur zweidimensionale Bilder aufnehmen. So kann eine einzige 3D-Kamera am Fahrzeug 1 für eine Volumenüberwachung im Gefahrenbereich hinreichend sein.

Das Volumen, das von den Kameras erfaßt wird, hat eine Länge von bis zu über 40 Metern. Der Öffnungswinkel der Kameras kann sehr groß sein und beispielsweise 70° bis über 90° betragen, so daß ein großes Volumen erfaßt werden kann und auch schnell einlaufende Objekte, etwa Radfahrer, rechtzeitig erkannt werden und einen Stop des Systems, etwa des Behälter-Absetzens oder des Rausfahrens eines Teleskoparms eines Seitenladers, verursachen können. Ein solches System kann damit auch verwendet werden, um laufenden Verkehr links vom Fahrzeug zu überwachen, so daß ein Ausscheren des Fahrzeugs aus der stehenden Position in den Verkehr erheblich sicherer wird. Das Volumen kann zudem dadurch scharf begrenzt werden, daß maximale Rücklaufzeiten für reflektiertes Licht einstellbar sind. Beispielsweise zurückgeworfenes Licht von zu weit entfernten "Reflektoren" wird dann nicht mehr ausgewertet. Hierfür ist die Lichtaussendung getaktet, etwa mit mehreren hundert Impulsen pro Sekunde.

Dadurch, daß jedes Objekt auf diese Weise mehrere hundert Mal in der Sekunde erfaßt wird, kann auch eine Bewegungskurve mit Geschwindigkeit und Richtung erstellt werden. Somit ist auch erfaßbar, ob sich das Objekt sich dem inneren Gefahrenbereich, etwa dem herunterfahrenden Arm eines Seitenladers, nähert oder ob es zum Beispiel den Gefahrenbereich nur quert. Der Gefahrenbereich kann hierfür in unterschiedliche Zonen eingeteilt werden, so daß bei Eintritt eines Objekts in eine engere Gefahrenzone das System reagieren kann.

Idealerweise ist die 3D-Kamera mit einer 2D-Kamera gekoppelt, die Überlagerung der Bilder erlaubt es, kritische Objekte im 2D-Bild zu markieren und so auch für etwa den Fahrer das Objekt im Bild sichtbar zu machen. Die Bildkopplung kann zusätzlich bestimmte Objekte ausblenden, etwa derart, daß ein befugter Mitarbeiter mit einer optischen Warnweste ausgestattet wird und vom Fahrer als unkritisch ausgeblendet wird. Diese Person kann dann im Gefahrenbereich agieren, ohne daß ein Stop ausgelöst wird. Eine Differenzierung ist somit möglich. Eine reine 3D-Kamera würde nur Grauabstufungen liefern, die den Entfernungen des jeweiligen Objektes (inkl. Personen) entsprechen.

## Patentansprüche

1. Entsorgungsfahrzeug (1) mit zumindest einem fahrzeuggestützten Aufnahmebehälter (2) für Reststoffe, Wertstoffe oder dergleichen und mit zumindest einer Zuführungseinrichtung (3) zur Aufnahme und Übergabe von zu entsorgendem Gut an den Aufnahmebehälter (2),
wobei das Entsorgungsfahrzeug (1) mit zumindest einer überwachenden und dreidimensionale Raumbilder erstellenden Kameraanordnung (15;16;17;18;19) und mit einer Bildauswerteeinheit versehen ist,
**dadurch gekennzeichnet, dass** von der Bildauswerteeinheit eine Volumenberechnung eines von der oder einer Kameraanordnung (15;16;17;18;19) aufgenommenen Raumes (21;22;23;24a;24b) durchführbar sowie eine ggf. bei Eindringen eines Objektes in diesen Raum (21;22;23;24a;24b) erfolgende Volumenveränderung erfaßbar ist.

2. Entsorgungsfahrzeug (1) nach Anspruch 1,
**dadurch gekennzeichnet,**
**daß** die Kameraanordnung (18;19) einen um den Wirkbereich der Zuführungseinrichtung (3) gelegten Raum (24a;24b) erfaßt.

3. Entsorgungsfahrzeug (1) nach einem der Ansprüche 1 oder 2,
**dadurch gekennzeichnet,**
**daß** die Kameraanordnung (15; 16; 17; 18; 19) als Referenz ein Ausgangsbild erfaßt und mit diesem von der Bildauswerteeinheit ein Ausgangsvolumen des aufgenommenen Raumes (21;22;23; 24a;24b) berechenbar ist, zum Beispiel zu Beginn eines Entleerungsvorgangs eines oder mehrerer Behälter (4;5;6), und nachfolgend getaktet weitere Bilder aufnehmbar und hieran erneute Volumenberechnungen durchführbar sind.

4. Entsorgungsfahrzeug (1) nach einem der Ansprüche 1 bis 3,
**dadurch gekennzeichnet,**
**daß** bei einer erfaßten Volumenveränderung des aufgenommenen Raumes (21;22;23;24a;24b) ein Alarm auslöst und/oder ein Funktionsstop erfolgt.

5. Entsorgungsfahrzeug (1) nach einem der Ansprüche 1 bis 4,
**dadurch gekennzeichnet,**
**daß** eine Volumenveränderung unterhalb eines Schwellwertes von der Bildauswerteeinheit unberücksichtigt bleibt.

6. Entsorgungsfahrzeug (1) nach einem der Ansprüche 1 bis 5,
**dadurch gekennzeichnet,**
**daß** die Kameraanordnung (15;16;17;18;19) eine Stereo-Anordnung zur Erfassung dreidimensionaler Bilder umfaßt.

7. Entsorgungsfahrzeug (1) nach einem der Ansprüche 1 bis 6,
**dadurch gekennzeichnet,**
**daß** die Kameraanordnung (15; 16; 17; 18; 19) mit Hilfe einer Triangulation arbeitet.

8. Entsorgungsfahrzeug (1) nach einem der Ansprüche 1 bis 7,
**dadurch gekennzeichnet,**
**daß** von der Bildauswerteeinheit die Bewegung der Zuführungseinrichtung (3) selbst nicht als Volumenveränderung ausgewertet wird.

9. Entsorgungsfahrzeug (1) nach einem der Ansprüche 1 bis 8,
**dadurch gekennzeichnet,**
**daß** von der oder einer Kameraanordnung und der jeweiligen Bildauswerteeinheit eine, Anwesenheitskontrolle, insbesondere für eine Person auf einem Trittbrett, durchführbar ist.

10. Entsorgungsfahrzeug (1) nach einem der Ansprüche 1 bis 9,
**dadurch gekennzeichnet,**
**daß** zumindest jeweils eine Kamera (15) zur Front-, (16) zur Heck-, und (17; 18) zu jeder Querseitenüberwachung des Fahrzeugs (1) vorgesehen ist und in den Randbereichen deren Bilderfassung jeweils ein Anschlußbereich an das Bild der nächsten Kamera so eingestellt und berechnet wird, daß ein das Fahrzeug (1) rings umgebender Raum vollständig erfaßt ist.

11. Entsorgungsfahrzeug (1) nach einem der Ansprüche 1 bis 10,
**dadurch gekennzeichnet,**
**daß** eine Zuführungseinrichtung (3) einer Querseite des Fahrzeuges (1) zugeordnet ist und dieses einen Seitenlader bildet.

12. Entsorgungsfahrzeug (1) nach Anspruch 11,
**dadurch gekennzeichnet,**
**daß** der erfaßte Überwachungsraum rings um das Fahrzeug (1) unsymmetrisch und im Bereich (24b) der seitlichen Zuführungseinrichtung (3) vergrößert ist.

13. Entsorgungsfahrzeug (1) nach einem der Ansprüche 1 bis 12,
**dadurch gekennzeichnet,**
**daß** die Kameraanordnung (15;16;17;18;19) über eine Photomischdetektion (PMD) arbeitet und Laufzeitunterschiede ausgesandten Lichts detektiert.

14. Entsorgungsfahrzeug (1) nach einem der Ansprüche 1 bis 13,
**dadurch gekennzeichnet,**
**daß** eine Kombination zwischen einer dreidimensional erfassenden Kameraanordnung (15;16;17;18;19) und zumindest einer zweidimensional erfassenden Kamera vorgesehen ist.

## Claims

1. Disposal vehicle (1) with at least one vehicle-mounted receptacle (2) for residues, recyclables or the like and with at least one feed device (3) for receiving and transferring goods to be disposed of to the receptacle (2), wherein the disposal vehicle (1) is equipped with at least one camera assembly (15;16;17;18;19) for monitoring and for producing three-dimensional spatial images, and with an image evaluation unit,
**characterized in that**
a volume calculation of a space (21;22;23;24a;24b) recorded by one of or the camera assembly/assemblies (15;16;17;18;19) can be carried out by the image evaluation unit and a change in the volume which may occur if an object enters said space (21;22;23;24a;24b) can be detected.

2. Disposal vehicle (1) according to Claim 1,
**characterized in that**
the camera assembly (18;19) captures a space (24a;24b) that is defined around the effective range of the feed device (3).

3. Disposal vehicle (1) according to Claim 1 or 2,
**characterized in that**
the camera assembly (15;16;17;18;19) captures an initial image as a reference, with which the image evaluation unit can calculate an initial volume of the recorded space (21;22;23;24a;24b), for example at the start of an emptying operation of one or more receptacles (4;5;6), and further images can be recorded at clocked intervals thereafter and repeated volume calculations can be made using said further images.

4. Disposal vehicle (1) according to any one of Claims 1 to 3,
**characterized in that**
an alarm is triggered and/or a function stop is put into effect if a change in volume is detected in the recorded space (21;22;23;24a;24b) .

5. Disposal vehicle (1) according to any one of Claims 1 to 4,
**characterized in that**
a change in volume below a threshold value is ignored b y the image evaluation unit.

6. Disposal vehicle (1) according to any one of Claims 1 to 5,
**characterized in that**
the camera assembly (15;16;17;18;19) comprises a stereo unit for capturing three-dimensional images.

7. Disposal vehicle (1) according to any one of Claims 1 to 6,
**characterized in that**
the camera assembly (15;16;17;18;19) works with the aid of a triangulation.

8. Disposal vehicle (1) according to any one of Claims 1 to 7,
**characterized in that**
the movement of the feed device (3) itself is not evaluated as a change in volume by the image evaluation unit.

9. Disposal vehicle (1) according to any one of Claims 1 to 8,
**characterized in that**
a presence verification, in particular of a person on a running board, can be carried out by the or a camera assembly and the respective image evaluation unit.

10. Disposal vehicle (1) according to any one of Claims 1 to 9,
**characterized in that**
at least one camera each is provided for monitoring on the front (15), on the rear (16) and to either transverse side (17;18) of the vehicle (1), and a transition area with the respective neighbouring image is set and calculated in the marginal regions of the image captured by each camera in such manner that a space surrounding the vehicle (1) is captured in its entirety.

11. Disposal vehicle (1) according to any one of Claims 1 to 10,
**characterized in that**
a feed device (3) is attached to a transverse side of the vehicle (1) and this forms a side loader.

12. Disposal vehicle (1) according to Claim 11,
**characterized in that**
the captured monitoring space all around the vehicle (1) is enlarged asymmetrically and in the region (24b) of the lateral feed device (3).

13. Disposal vehicle (1) according to any one of Claims 1 to 12,
**characterized in that**
the camera assembly (15;16;17;18;19) works with the aid of a photonic mixer device (PMD) and detects time of flight differences for emitted light.

14. Disposal vehicle (1) according to any one of Claims 1 to 13,
**characterized in that**
a combination of a camera assembly (15;16;17;18;19) which captures three-dimensional images and at least one camera which captures two-dimensional images is provided.

## Revendications

1. Véhicule de collecte des déchets (1) avec au moins un bac de collecte (2) embarqué destiné aux résidus, matériaux recyclables ou éléments analogues et avec au moins un système d'alimentation (3) pour collecter et transférer des matières à évacuer sur le bac de collecte (2), sachant que le véhicule de collecte des déchets (1) est doté d'au moins un système de caméras (15, 16, 17, 18, 19) élaborant des images stéréoscopiques de surveillance et tridimensionnelles et d'une unité de vidéo-évaluation,
**caractérisé en ce qu'**
un calcul de volume d'un espace (21, 22, 23, 24a, 24b) enregistré par le ou un système de caméras (15, 16, 17, 18, 19) peut être exécuté par l'unité de vidéo-évaluation et une modification de volume ayant lieu le cas échéant lors de la pénétration d'un objet dans cet espace (21, 22, 23, 24a, 24b), peut être saisie.

2. Véhicule de collecte des déchets (1) selon la revendication 1,
**caractérisé en ce que**
le système de caméras (18, 19) saisit un espace (24a, 24b) placé autour de la zone active du système d'alimentation (3).

3. Véhicule de collecte des déchets (1) selon l'une quelconque des revendications 1 ou 2,
**caractérisé en ce que**
le système de caméras (15, 16, 17, 18, 19) saisit une image initiale en tant que référence et un volume initial de l'espace enregistré (21, 22, 23, 24a, 24b) peut être calculé avec celle-ci par l'unité de vidéo-évaluation, par exemple au début d'une opération de vidage d'un ou de plusieurs bacs (4, 5, 6), et d'autres images peuvent être ensuite prises de façon cyclique et de nouveaux calculs de volume peuvent être à cet effet exécutés.

4. Véhicule de collecte des déchets (1) selon l'une quelconque des revendication 1 à 3,
**caractérisé en ce qu'**
une alarme se déclenche et/ou un arrêt de fonctionnement a lieu lors d'une modification de volume saisie de l'espace (21, 22, 23, 24a, 24b) enregistré.

5. Véhicule de collecte des déchets (1) selon l'une quelconque des revendications 1 à 4,
**caractérisé en ce qu'**
une modification de volume en dessous d'une valeur seuil reste sans être prise en considération par l'unité de vidéo-évaluation.

6. Véhicule de collecte des déchets (1) selon l'une quelconque des revendications 1 à 5,
**caractérisé en ce que**
le système de caméras (15, 16, 17, 18, 19) comprend un système stéréo pour la saisie d'images tridimensionnelles.

7. Véhicule de collecte des déchets (1) selon l'une quelconque des revendications 1 à 6,
**caractérisé en ce que**
le système de caméras (15, 16, 17, 18, 19) fonctionne à l'aide d'une triangulation.

8. Véhicule de collecte des déchets (1) selon l'une quelconque des revendications 1 à 7,
**caractérisé en ce que**
le mouvement du système d'alimentation (3) n'est pas lui-même évalué en tant que modification de volume par l'unité de vidéo-évaluation.

9. Véhicule de collecte des déchets (1) selon l'une quelconque des revendications 1 à 8,
**caractérisé en ce qu'**
un contrôle de présence, en particulier concernant une personne sur un marchepied, peut être exécuté par le ou un système de caméras et l'unité de vidéo-évaluation respective.

10. Véhicule de collecte des déchets (1) selon l'une quelconque des revendications 1 à 9,
**caractérisé en ce qu'**
au moins une caméra (15) est respectivement prévue pour la surveillance frontale (16), pour la surveillance arrière (17, 18) et pour chaque surveillance des côtés transversaux du véhicule (1) et une zone de raccordement à l'image de la caméra suivante est respectivement réglée et calculée dans les zones de bordure de saisie d'images de celles-ci de telle manière qu'un espace entourant le véhicule (1) est complètement saisi.

11. Véhicule de collecte des déchets (1) selon l'une quelconque des revendications 1 à 10,
**caractérisé en ce qu'**
un système d'alimentation (3) est attribué à un côté transversal du véhicule (1) et celui-ci forme un chargeur latéral.

12. Véhicule de collecte des déchets (1) selon la revendication 11,
**caractérisé en ce que**
l'espace de surveillance saisi est asymétrique autour du véhicule (1) et est grossi dans la zone (24b) du système d'alimentation latéral (3).

13. Véhicule de collecte des déchets (1) selon l'une quelconque des revendications 1 à 12,
**caractérisé en ce que**
le système de caméras (15, 16, 17, 18, 19) fonctionne par le biais d'une photo-détection mixte (PDM) et détecte les différences de temps de propagation de la lumière émise.

14. Véhicule de collecte des déchets (1) selon l'une quelconque des revendications 1 à 13,
**caractérisé en ce qu'**
une combinaison est prévue entre un système de caméras à saisie tridimensionnelle (15, 16, 17, 18, 19) et au moins une caméra à saisie bidimensionnelle.
